# EUROPÄISCHE PATENTSCHRIFT

(11) **EP 2 073 660 B1**
(45) Veröffentlichungstag und Bekanntmachung des Hinweises auf die Patenterteilung: **14.03.2012**
(21) Anmeldenummer: 07818433.0
(22) Anmeldetag: 26.09.2007
(51) Int. Cl.: A45C 11/38, A45C 13/02, A45C 13/10

(54) **AUFHAHMEVORRICHTUNG FÜR EIN ELEKTRONISCHES GERÄT MIT BILDSCHIRM**
RECEPTACLE FOR AN ELECTRONIC DEVICE WITH DISPLAY SCREEN
DISPOSITIF DE LOGEMENT POUR UN APPAREIL ÉLECTRONIQUE MUNI D'UN ÉCRAN

(30) Priorität: 26.09.2006 DE 102006046394
(43) Veröffentlichungstag der Anmeldung: 01.07.2009
(73) Patentinhaber: Pacific Way (Germany) GmbH, 22926 Ahrensburg (DE)
(72) Erfinder: WINSCHE, Karl, 22927 Grosshansdorf (DE)
(74) Vertreter: Hauck Patent- und Rechtsanwälte
(86) Internationale Anmeldenummer: PCT/EP2007/008349
(87) Internationale Veröffentlichungsnummer: WO 2008/037438

(56) Entgegenhaltungen:
- WO-A1-2005/030024
- DE-U- 20 205 836
- GB-A- 2 236 475
- US-A- 3 938 655
- US-A- 5 002 184
- US-A- 5 526 924
- US-A- 5 878 873
- US-A1- 2004 066 613

## Beschreibung

Die vorliegende Erfindung betrifft eine Aufnahmevorrichtung für ein elektronisches Gerät mit einem Bildschirm. Ein solches elektronisches Gerät kann beispielsweise eine Kamera, ein PDA, ein Telefon, eine mobile Spielkonsole, ein MP3-Abspielgerät oder ein tragbarer Computer sein.

Aus DE 202 05 836 U1 ist eine Handytasche aus biegsamem Material bekannt, deren Wandung aus stoß- und schlagfestem Material hergestellt sind. Hierzu wird vorgeschlagen, in die Wandung der Tasche das stoß- und schlagfeste Material einzuarbeiten. Alternativ wird auch erwähnt, einen bruchfesten Kunststoffeinsatz in die Tasche einzuschieben und dessen Innenfläche mit einer Auskleidung aus weichem, elastisch-nachgiebigem Material zu versehen.

Aus US 3,938,655 ist ein Brillenetui mit einem einsteckbarem u-förmigen Versteifungselement bekannt. Das Versteifungselement besteht aus einem starren Material, das u-förmig gebogen ist. Im eingesetzten Zustand werden die Schenkel des u-förmigen Versteifungselements durch das Brillenetui zusammengedrückt, so daß das Versteifungselement gegen das Brillenetui drückt und sich mit seiner Außenseite reibschlüssig an der Innenseite des Brillenetuis hält. Die Innenseiten des u-förmigen Versteifungselements sind mit einem dünnen und flexiblen Material ausgekleidet, um eine Beschädigung der Brillengläser zu vermeiden.

Aus US 5,878,873 ist ein U-förmiges Brillenetui aus einem steifen Material bekannt, dass über einen angelenkten Deckel verschließbar ist. Das Brillenetui ist auf einer Innenseite mit einem weichem Material ausgekleidet, wobei zusätzlich ein Reinigungstuch in dem Brillenetui aufbewahrt werden kann.

Aus WO 2005/030024 A ist eine Aufnahmevorrichtung für ein elektronisches Gerät mit einem Bildschirm bekannt, bei dem ein gefaltetes Tuch in einen Aufnahmebereich für eine MP3-Player eingelegt werden kann.

Tragbare elektronische Geräte werden heute mit immer größeren Bildschirmen ausgestattet. Inzwischen haben die Bildschirme oft eine sichtbare Diagonale von einigen Zoll. Bei der Aufbewahrung und dem Transport dieser elektronischen Geräte tritt häufig das Problem auf, daß der Bildschirm in einer Aufnahmevorrichtung, wie beispielsweise in einer Tasche, verkratzt oder durch äußere Einwirkungen beschädigt wird. Ferner läßt es sich beim Handhaben dieser Geräte nicht immer vermeiden, daß ein Benutzer auf den Bildschirm faßt, wodurch störende Flecken und Abdrücke auf dem Bildschirm entstehen.

Der vorliegenden Erfindung liegt die Aufgabe zugrunde, eine Aufnahmevorrichtung für ein elektronisches Gerät bereitzustellen, die beim Transport das Gerät schützt und zugleich mit einfachen Mitteln auch eine Reinigung des Bildschirms erlaubt.

Erfindungsgemäß wird die Aufgabe durch eine Aufnahmevorrichtung gemäß Anspruch 1 gelöst. Vorteilhafte Ausgestaltungen bilden die Gegenstände der Unteransprüche.

Die erfindungsgemäße Aufnahmevorrichtung dient zur Aufnahme eines elektronischen Geräts, das einen Bildschirm an einer Flachseite besitzt. Die Aufnahmevorrichtung besitzt einen Aufnahmebereich, in den das Gerät gesteckt, gelegt oder sonstwie hineingegeben wird. Der Aufnahmebereich für das Gerät besitzt einen zur Anlage an den Bildschirm des Geräts bestimmten Wandabschnitt. Ist das elektronische Gerät in die Aufnahmevorrichtung aufgenommen, so liegt der zur Anlage an dem Bildschirm des Gerätes bestimmte Wandabschnitt an dem Bildschirm an. Erfindungsgemäß besitzt die Aufnahmevorrichtung ein flaches Einsteckelement, das auf mindestens einer Flachseite mit einer weichen Oberfläche versehen ist und das im eingesteckten Zustand an dem Wandabschnitt der Aufnahmevorrichtung anliegt, der zu dem Bildschirm des Geräts weist. Das Einsteckelement besitzt bezogen auf die Abmessungen der Aufnahmevorrichtung eine deutlich geringere Höhe und wird daher auch als flaches Einsteckelement bezeichnet. Das Einsteckelement ist als separates, formstabiles Element vorgesehen, das in die Aufnahmevorrichtung eingesteckt und aus dieser entfernt werden kann. Im eingesteckten Zustand liegt das Einsteckelement flächig an dem Wandabschnitt des Aufnahmebereichs an. Ist zusätzlich auch das elektronische Gerät in dem Aufnahmebereich angeordnet, so weist die weiche Oberfläche des Einsteckelements zu dem Bildschirm des Geräts und liegt an diesem an. Die weiche Oberfläche stellt während des Transports und insbesondere bei Erschütterungen des Gerätes sicher, dass die Bildschirmoberfläche nicht verkratzt und Stöße gedämpft werden. Erfindungsgemäß ist die Flachseite mit einem weichen Mikrofasergewebe versehen. Es sind aber auch andere, weiche Gewebe oder Gewirke, die den Bildschirm säubern und streifenfrei halten, möglich. Darüber hinaus wird die Bildschirmobcrfläche beim Einstecken und Herausziehen des Gerätes an der weichen Oberfläche gereinigt. Ein weiterer Vorteil an dem separat ausgebildeten Einsteckelement ist, dass dieses aus der Aufnahmevorrichtung genommen und mit dessen weicher Oberfläche der Bildschirm gereinigt werden kann. Das Einsteckelement erfüllt damit eine doppelte Funktion, es dient zum Schutz des elektronischen Geräts und gleichzeitig zur Reinigung des Bildschirms, wobei zusätzlich die Aufbewahrung des Einsteckelements sicherstellt, dass dieses nicht versehentlich verschmutzt oder verloren geht.

In einer bevorzugten Ausgestaltung ist das Einsteckelement steifer als der Aufnahmebereich für das Gerät ausgebildet. Durch das steife Einsteckelement kann also die gesamte Aufnahmevorrichtung zusätzlich versteift und stabilisiert werden. Mit der Verwendung des Einsteckelements kann - ohne Verlust an Gesamtstabilität - die übrige Aufnahmevorrichtung und ihre Wandung weniger formstabil ausgebildet sein, beispielsweise um diese leichter oder mit weniger Material herzustellen.

Das Einsteckelements besitzt erfindungsgemäß eine im wesentlichen rechteckige Form, die bevorzugt in ihren Abmessungen an die Flachseite des elektronischen Geräts angepaßt ist. Neben der im wesentlichen rechteckigen Form kann auf eine abgerundete Form vorgesehen sein, solange diese in ihren Abmessungen an die Abmessungen des elektronischen Geräts bzw. dessen Bildschirm oder an die Innenabmessung der Aufnahmevorrichtung angepaßt ist.

Bevorzugt ist die Flachseite des Einsteckelements, die zur Anlage an den Bildschirm vorgesehen ist, gepolstert. Das Einsteckelement besitzt eine flache Form, bei der eine Seite eben geformt und die gegenüberliegende Seite leicht aufgepolstert ist. Es können auch beide Seiten des Einsteckelements gepolstert sein, wobei auch unterschiedliche Polsterungen auf beiden Seiten möglich sind, beispielsweise jeweils eine Seite für die Reinigung des Bildschirms und eine Seite für die Reinigung der Objektivlinse.

In einer bevorzugten Ausgestaltung ist das Einsteckelement mit Haltemitteln versehen, um es im eingesteckten Zustand in dem Aufnahmebereich zu halten. Als Haltemittel kann beispielsweise ein Druckknopf, ein Klettband, ein Magnetknopf, Magnete oder dergleichen vorgesehen sein. In einer bevorzugten Ausgestaltung nimmt der Aufnahmebereich das Gerät vollständig auf. Über einen Deckel oder eine Klappe, der/die klappbar mit dem Aufnahmebereich verbunden ist, kann der Aufnahmebereich abgedeckt werden. Ferner ist bevorzugt ein Verschluß vorgesehen, um den Aufnahmebereich fest zu verschließen. Alternativ zu einem Deckel oder einer Klappe kann auch ein Reiß- oder Gleitverschluß vorgesehen sein.

Ein Ausführungsbeispiel für die erfindungsgemäße Aufnahmevorrichtung wird nachfolgend näher erläutert. Es zeigt:
- Fig. 1: eine perspektivische Ansicht einer Kameratasche mit Einsteckelement und
- Fig. 2: eine Draufsicht auf das Einsteckelement.

Fig. 1 zeigt eine Tasche 10, die einen im wesentlichen rechteckigen Aufnahmebereich 12 besitzt, der in seiner Form an ein elektronisches Gerät (nicht dargestellt) angepaßt ist. Bei dem elektronischen Gerät kann es sich um beliebiges Gerät mit einem Display handeln. Solche Geräte sind beispielsweise Fotokameras, Mobiltelefone, Navigationsgeräte und dergleichen. Geschlossen wird die Tasche 10 über einen Deckel 14, der entlang der Linie 16 schwenkbar an der Tasche angelenkt ist. Der Deckel 14 wird durch ein Paar eingearbeitete Magnete 34 an der Tasche gehalten. Alternativ kann auch Klettmaterial, ein Magnet- oder Druckknopf oder ein Laschenverschluß vorgesehen sein.

Die Tasche kann aus einem Material wie beispielsweise Leder oder Kunststoff bestehen. Andere mögliche Materialien sind beispielsweise Nylon, PU, PVC, Hanf und Baumwolle. Ebenfalls kann die Tasche auf einer Seite mit Ösen oder Schlaufen zur Befestigung an einem Tragriemen oder Gürtel versehen sein.

Die Tasche ist in ihrer Geometrie an die Abmessungen unterschiedlicher Kameragehäuse angepaßt. Die aufzunehmende Kamera wird in den Aufnahmebereich 12 eingesteckt und füllt diesen im wesentlich aus. Dabei liegt die Kamera mindestens auf der vorderen und hinteren Flachseite 18, 20 an. Der Aufnahmebereich 12 der Tasche kann mit unterschiedlichen Materialien gefüttert sein. Als Futter können beispielsweise weiche Stoffe oder Mikrofaser-Stoffe eingesetzt werden.

An der Rückwand der Tasche 10 ist ein Einsteckelement 22 vorgesehen, das eine rechteckigen Form mit abgerundeten Ecken besitzt. Die Abmessungen sind an die Rückwand 20 der Tasche angepaßt, so daß das Einsteckelement zwischen den Seitenwänden 24, 26 der Tasche 10 gehalten wird. Das Einsteckelement besitzt an seinem oberen Ende eine Schlaufe 28, die zum Herausnehmen des Einsteckelements 22 vorgesehen ist. Das Einsteckelement 22 besitzt eine stabile Rückwand (nicht dargestellt), die im eingesetzten Zustand die Tasche zusätzlich stabilisiert. Auf dem Einsteckelement 22 ist ein Mikrofaserpolster 30 vorgesehen.

Das Mikrofaserpolster 30 ist in dem dargestellten Ausführungsbeispiel durch eine umlaufende Naht 32 mit dem Einsteckelement verbunden. Selbstverständlich ist es ebenfalls möglich, die Polsterung in anderer Weise mit dem Einsteckelement zu verbinden.

Eine Befestigung für das Einsteckelement 22 kann an der Rückwand 20 des Aufnahmebereichs 12 zusätzlich vorgesehen sein (nicht dargestellt). Hier kann beispielsweise eine Klettverbindung vorgesehen sein, um das Einsteckelement auch ohne elektronisches Gerät sicher in dem Aufnahmebereich zu halten.

Der besondere Vorteil des Einsteckelements 22 liegt darin, daß es einerseits als Schutz für den Bildschirm einer Kamera oder eines sonstigen elektronischen Geräts dient und andererseits aus der Tasche herausgenommen werden kann, wo er mit seiner weichen Seite zur Reinigung des Bildschirms dient. Bei Kameras kann auch das Objektiv oder dessen Abdeckung gereinigt werden. Ein weiterer Vorteil liegt darin, daß das Einsteckelement in der Tasche vor Verschmutzungen geschützt ist und auch nicht verloren gehen kann.

## Patentansprüche

1. Aufnahmevorrichtung für ein elektronisches Gerät mit einem Bildschirm an einer Flachseite, wobei die Aufnahmevorrichtung einen Aufnahmebereich (12) für das Gerät besitzt, der einen zur Anlage an den Bildschirm des Geräts bestimmten Wandabschnitt (20) aufweist, wobei ein flaches Einsteckelement (22) vorgesehen ist, das
• auf mindestens einer Flachseite mit einer weichen Oberfläche versehen ist, die ein Mikrofasergewebe oder andere weiche Gewebe oder Gewirke aufweist,
• im eingesteckten Zustand an dem Wandabschnitt (20) anliegt und
• als separates, formstabiles Element in die Aufnahmevorrichtung eingesteckt und aus dieser entfernt werden kann, **dadurch gekennzeichnet, daß** das Einsteckelement (22) eine im wesentlichen rechteckige Form aufweist.

2. Aufnahmevorrichtung nach Anspruch 1, **dadurch gekennzeichnet, daß** das Einsteckelement (22) steifer als die Wände in dem Aufnahmebereich (12) des Gerätes ausgebildet ist.

3. Aufnahmevorrichtung nach einem der Ansprüche 1 bis 2, **dadurch gekennzeichnet, daß** das Einsteckelement (22) Halteelemente aufweist, um im eingesetzten Zustand in dem Aufnahmebereich gehalten zu werden.

4. Aufnahmevorrichtung nach einem der Ansprüche 1 bis 3, **dadurch gekennzeichnet, daß** der Aufnahmebereich das Gerät vollständig aufnehmen kann.

5. Aufnahmevorrichtung nach Anspruch 4, **dadurch gekennzeichnet, daß** mit dem Aufnahmebereich (12) ein klappbarer Deckel (14) verbunden ist, der einen Verschluß (34) aufweist.

6. Aufnahmevorrichtung nach Anspruch 4, **dadurch gekennzeichnet, daß** der Aufnahmebereich mit einem Reiß- oder Gleitverschluß verschließbar ist.

7. Aufnahmevorrichtung nach einem der Ansprüche 1 bis 6, **dadurch gekennzeichnet, daß** das Einsteckelement im herausgenommenen Zustand als ein Reinigungselement für den Bildschirm ausgebildet ist.

## Claims

1. An accommodation device for an electronic apparatus with a monitor on a flat side, wherein the accommodation device has an accommodation area (12) for the apparatus which comprises a wall section (20), destined to take its bearing on the monitor of the apparatus, wherein a flat plug in element (22) is provided, which
• is provided with a soft surface on at least one flat side, the soft surface comprising a microfiber tissue or other soft tissues or nonwovens and
• sits against to the wall section (20) in the plugged in condition,
• is formed as a separate, form-stable element, which can be plugged into the accommodation device and can bc removed from the same,
**characterized in that**
• the plug in element (22) features an essentially rectangular shape.

2. An accommodation device according to claim 1, **characterized in that** the plug in element (22) is made to be stiffer than the walls in the accommodation area (12) of the apparatus.

3. An accommodation device according to any one of claims 1 to 2, **characterized in that** the plug in element (22) has holding elements in order to be held in the accommodation area in the inserted state.

4. An accommodation device according to any one of claims 1 to 3, **characterized in that** the accommodation area can accommodate the apparatus completely.

5. An accommodation device according to claim 4, **characterized in that** a collapsible cover (14) is connected to the accommodation area (12) which has a lock (34).

6. An accommodation device according to claim 4, **characterized in that** the accommodation area can be closed by a zip- or sliding lock.

7. An accommodation device according to any one of claims 1 to 6, **characterized in that** the plug in element is formed as a cleaning element for the monitor in the taken out condition.

## Revendications

1. Dispositif de logement pour un appareil électronique muni d'un écran sur une face plate, le dispositif de logement possédant une partie de logement (12) pour l'appareil, laquelle présente une section murale (20) définie pour venir en appui sur l'écran de l'appareil, un élément enfichable plat (22) étant prévu, lequel
est muni sur au moins une face plate d'une surface souple, qui comporte un tissu en microfibrcs ou d'autres tissus ou maillages souples,
repose à l'état enfiché contre la section murale (20) et
peut être enfiché sous forme d'élément séparé indéformable dans le dispositif de logement et extrait de celui-ci, **caractérisé en ce que** l'élément enfichable (22) présente une forme essentiellement rectangulaire.

2. Dispositif de logement selon la revendication 1, **caractérisé en ce que** l'élément enfichable (22) est conçu plus rigide que les parois dans la partie de logement (12) de l'appareil.

3. Dispositif de logement selon une des revendications 1 à 2, **caractérisé en ce que** l'élément enfichable (22) présente des éléments de fixation pour être fixés à l'état inséré dans la partie de logement.

4. Dispositif de logement selon une des revendications 1 à 3, **caractérisé en ce que** la partie de logement peut recevoir entièrement l'appareil.

5. Dispositif de logement selon la revendication 4, **caractérisé en ce qu'**un couvercle rabattable (14) muni d'une fermeture (34) est relié à la partie de logement (12).

6. Dispositif de logement selon la revendication 4, **caractérisé en ce que** la partie de logement peut être fermée avec une fermeture Eclair ou coulissante.

7. Dispositif de logement selon une des revendications 1 à 6, **caractérisé en ce que** l'élément enfichable se présente à l'état détaché sous forme d'élément de nettoyage pour l'écran.
